# EUROPÄISCHE PATENTSCHRIFT

(11) **EP 2 827 957 B1**
(45) Veröffentlichungstag und Bekanntmachung des Hinweises auf die Patenterteilung: **22.11.2017**
(21) Anmeldenummer: 13712714.8
(22) Anmeldetag: 15.03.2013
(51) Int. Cl.: A62C 4/00, F16K 17/00

(54) **EXPLOSIONSSCHUTZ MIT UMHAUSUNG**
EXPLOSION PROTECTION WITH HOUSING
PROTECTION CONTRE LES EXPLOSIONS AVEC CAPOTAGE

(30) Priorität: 22.03.2012 DE 102012102468
(43) Veröffentlichungstag der Anmeldung: 28.01.2015
(73) Patentinhaber: Keller Lufttechnik GmbH + Co. KG, 73230 Kirchheim unter Teck (DE)
(72) Erfinder: KELLER, Horst, 73230 Kirchheim-Jesingen (DE); STOLZ, Ulrich, 73230 Kirchheim-Jesingen (DE); FRANK, Norbert, 73265 Dettingen/Teck (DE); KOCH, Morris, 73230 Kirchheim/Teck (DE); KUHN, Jens, 73108 Gammelshausen (DE); RANG, Leopold, 73733 Esslingen (DE); GERWIG, Volker, 73230 Kirchheim/Teck (DE)
(74) Vertreter: Ruckh, Rainer Gerhard
(86) Internationale Anmeldenummer: PCT/EP2013/055325
(87) Internationale Veröffentlichungsnummer: WO 2013/139688

(56) Entgegenhaltungen:
- EP-A2- 1 403 232
- DE-A1- 4 015 354
- DE-A1- 19 946 213

## Beschreibung

Die Erfindung betrifft eine Explosionsschutzvorrichtung gemäß dem Oberbegriff des Anspruchs 1.

Derartige Explosionsschutzvorrichtungen werden generell eingesetzt um Gefahren bei in geschlossenen Räumen auftretenden Explosionen zu vermeiden. Die Explosionsschutzvorrichtung ist dabei generell einem geschlossenen Raum zugeordnet, in welchem die Gefahr einer Explosion besteht.

Als Maßnahme für einen Explosionsschutz ist es bekannt, in einer Begrenzungswand des geschlossenen Raumes ein Entlastungselement vorzusehen. Mittels des Entlastungselements erfolgt bei einer Explosion innerhalb des Raumes eine Druckentlastung derart, dass eine durch die Explosion bewirkte Druckwelle über das Entlastungselement aus dem Raum ausgeleitet wird.

Im einfachsten Fall besteht das Entlastungselement aus einer Berstscheibe, die bei Auftreten einer Explosion durch die entstehende Druckwelle aufbricht, so dass dann ein Gasstrom aus dem Raum austreten kann. Nachteilig hierbei ist jedoch, dass mit dieser Berstscheibe keine flammenlose Druckentlastung erzielt wird, da mit dem Gasstrom ungehindert auch Flammen austreten können.

Ein verbesserter Explosionsschutz wird dadurch erhalten, dass als Entlastungselement in der Begrenzungswand des Raumes ein Entlastungsventil vorgesehen wird. Ein derartiges Entlastungsventil ist beispielsweise aus der DE 199 46 213 C2 bekannt. Mit einem derartigen Entlastungsventil wird bei Auftreten einer Explosion eine Druckentlastung erhalten, da sich dieses bei Auftreten einer Druckwelle selbsttätig öffnet, so dass ein Gasstrom aus dem Raum über das Entlastungsventil nach außen strömen kann. Zudem weist das Entlastungsventil eine Flammenschranke auf, die insbesondere in Form von übereinandergeschichteten Blechstreifen gebildet sein kann. Mit dieser Flammenschranke kann ein Austreten von Flammen aus dem Raum relativ gut verhindert werden.

Bestimmte Anwendungen sind jedoch außerhalb der bestimmungsgemäßen Verwendung von derartigen Entlastungsventilen. Ein Beispiel hierfür ist eine Filteranlage zur Abscheidung von staubförmigen Partikeln, wobei das Gehäuse, in welchem die Filteranlage integriert ist, den geschlossenen Raum bildet. Mit einer derartigen Filteranlage können insbesondere auch explosionsfähige metallische Stäube abgeschieden werden, die beispielsweise bei der Bearbeitung metallischer Werkstücke, die insbesondere aus Aluminium bestehen, anfallen.

Bei Auftreten einer Explosion in einer solchen Filteranlage können auch mit als Entlastungsventilen ausgebildeten Entlastungselementen die feinen Stäube in dem entstehenden Gasstrom nicht vollständig aufgefangen werden. Bei Anwendungen außerhalb der bestimmungsgemäßen Verwendung werden die metallischen Stäube durch die Explosion sehr heiß und können sich auch nach Austritt durch das Entlastungsventil selbst entzünden.

Die EP 1 403 232 A2 betrifft einen flammensperrenden Festkörper aus einem gasdurchlässigen, porösen und nicht brennbaren Schaum, der aus Keramik, insbesondere aus Siliciumcarbit, Zirkonoxid oder Mullit besteht. Der Schaum wird in einer gasdurchströmten Leitung oder in einer Druckentlastungsvorrichtung mit einer von einer Berstscheibe verschlossenen Öffnung verwendet.

Die DE 40 15 354 A1 betrifft eine Quenching-Vorrichtung mit einem Airbag, die in Verbindung mit einem durch eine Berstscheibe oder dergleichen gesicherten Druckbehälter die im Berstfalle austretende heiße Gase aufnimmt, so dass diese später in den Druckbehälter zurückgeführt werden und auf diese Weise nicht in die Fabrikationsräume oder die freie Atmosphäre gelangen können.

Der Erfindung liegt die Aufgabe zugrunde, eine Explosionsschutzvorrichtung der eingangs genannten Art bereitzustellen, mittels derer ein verbesserter Flammenschutz bei Anwendungen außerhalb der bestimmungsgemäßen Verwendung erzielt wird.

Zur Lösung dieser Aufgabe sind die Merkmale des Anspruchs 1 vorgesehen. Vorteilhafte Ausführungsformen und zweckmäßige Weiterbildungen der Erfindung sind in den Unteransprüchen beschrieben.

Die erfindungsgemäße Explosionsschutzvorrichtung dient als Schutz für eine in einem geschlossenen Raum angeordnete Anlage, mit einem in einer Begrenzungswand angeordneten Entlastungselement, mittels dessen bei Auftreten einer Explosion innerhalb des Raumes eine Druckentlastung erfolgt, indem über dieses ein Gasstrom aus dem Raum ausgeleitet wird. An die Begrenzungswand schließt eine Umhausung an, in welcher wenigstens ein Flammenfilter angeordnet ist. Die Umhausung ist so ausgebildet, dass ein aus dem Entlastungselement austretender Gasstrom in der Umhausung geführt ist und dabei den Flammenfilter passiert. Die Umhausung bildet einen Führungskanal für den austretenden Gasstrom. Die Umhausung ist zur Unterseite durch ein Bodenteil und seitlich durch Wandelemente geschlossen und zur Oberseite hin offen. Ein Teil des austretenden Gasstroms wird an einem Wandelement um 90° umgelenkt und nach oben in Richtung der Auslassöffnung geführt und dabei expandiert.

Mit der erfindungsgemäßen Explosionsschutzvorrichtung wird eine flammenlose Druckentlastung erzielt, bei welcher ein unkontrolliertes Austreten von Flammen bei Auftreten von Explosionen in einem zu schützenden Raum mit hoher Sicherheit vermieden wird.

Dies wird erfindungsgemäß durch ein mehrstufig arbeitendes Sicherheitskonzept erreicht. Als erste Stufe ist eine mit dem Entlastungselement erzielte Druckentlastung vorgesehen. Im einfachsten Fall kann dieses Entlastungselement von einer einfachen Berstscheibe in der Begrenzungswand des zu schützenden Raumes gebildet sein, so dass mit dem Entlastungselement eine reine Druckentlastung bewirkt wird. Besonders vorteilhaft wird als Entlastungselement ein Entlastungsventil eingesetzt. Dieses Entlastungsventil weist eine Flammenschranke auf, mittels derer bereits ein Flammenschutz erzielt wird, das heißt ein Austreten von Flammen aus dem zu schützenden Raum bei bestimmungsgemäßer Verwendung verhindert wird.

Als zweite Sicherheitsstufe umfasst die erfindungsgemäße Explosionsschutzvorrichtung an der Außenseite des Raumes an die Begrenzungswand anschließend eine Umhausung. Diese Umhausung ist so ausgebildet, dass der bei Auftreten einer Explosion entstehende und über das Entlastungselement aus dem Raum ausgeleitete Gasstrom in den Innenraum der Umhausung geführt wird. Die Umhausung bildet dabei einen Führungskanal, in dem der Gasstrom so geführt wird, dass dieser expandieren kann. Dadurch wird eine Reduzierung des Drucks des Gasstroms erhalten, was eine weitere Sicherheitsmaßnahme darstellt.

Besonders vorteilhaft ist die Umhausung so ausgebildet, dass der aus dem Entlastungselement austretende Gasstrom an den Wänden der Umhausung umgelenkt wird, bevor dieser auf den Flammenfilter geführt ist.

Durch die Umlenkung wird eine besonders effektive Expansion des Gasstroms erzielt. Weiter wird dadurch auch ein gewisser Abscheideeffekt erzielt, da sich Partikel im Gasstrom an den Wänden der Umhausung durch Verschweißen ablagern können.

Als dritte Sicherheitsstufe ist in der Umhausung wenigstens ein Flammenfilter vorgesehen. Dieser Flammenfilter ist in der Umhausung so angeordnet, dass der aus dem Raum über das Entlastungselement austretende Gasstrom zunächst in der Umhausung geführt ist und dabei expandieren kann. Dann erst wird der Gasstrom auf den Flammenfilter geführt. Mit diesem Flammenfilter werden erneut entzündete oder brennbare Partikel aus dem Gasstrom teilweise ausgefiltert und der Gasstrom wird abgekühlt, so dass der vom Flammenfilter austretende Gasstrom keine Flammen mehr enthält, das heißt es wird eine komplette flammenlose Druckentlastung erzielt. Der im Flammenfilter gefilterte, nunmehr völlig ungefährliche Gasstrom kann dann bevorzugt über eine Auslassöffnung der Umhausung aus diesem ausgeführt werden.

Gemäß einer ersten Variante der Erfindung ist der wenigstens eine Flammenfilter plattenförmig ausgebildet.

Dabei weist der oder jeder plattenförmige Flammenfilter ein Filtermaterial, bestehend aus einem Drahtgestrickpaket, aus einem Keramikmaterial, aus Edelstahl, einem Metallschaum oder einem Glasfaserwerkstoff auf, dessen Strömungswiderstand so gering ist, dass es nicht zu einer unzulässigen Druckerhöhung im entlasteten Raum kommt.

Die plattenförmigen Flammenfilter können mit geringem konstruktiven Aufwand im Innenraum der Umhausung eingebaut werden.

Vorteilhaft erstreckt sich der wenigstens eine Flammenfilter über die gesamte Querschnittsfläche der Umhausung.

Auf diese Weise ist gewährleistet, dass der gesamte in der Umhausung geführte Gasstrom mit dem Flammenfilter vollständig erfasst und gefiltert wird.

Gemäß einer vorteilhaften Ausgestaltung ist eine Mehrfachanordnung von plattenförmigen Flammenfiltern vorgesehen.

Durch diese Mehrfachanordnung wird die Filterwirkung weiter erhöht.

Gemäß einer zweiten Variante der Erfindung ist der Flammenfilter als Staubrückhaltung in Form eines flexiblen Flächengebildes ausgebildet, welches am Rand der Auslassöffnung befestigt ist. Die Staubrückhaltung ist gefaltet am Rand der Auslassöffnung gelagert. Die Staubrückhaltung wird bei Auftreten einer Explosion durch den über das Entlastungselement ausströmenden Gasstrom entfaltet.

Diese Ausführungsform arbeitet nach dem Airbag-Prinzip. Durch den aus dem Entlastungselement ausströmenden und in der Umhausung geführten Gasstrom wird das die Staubrückhaltung bildende flexible Flächengebilde entfaltet und zu einem Ballon aufgeblasen. Die Größe des flexiblen Flächengebildes ist dabei an die Dimension des zu schützenden Raumes und damit an die Gasmenge, die aus dem Raum strömt angepasst, so dass beim Aufblasen das flexible Flächenelement den gesamten Gasstrom aufnehmen kann und keine Gefahr eines Platzens des Flächengebildes besteht.

Das flexible Flächengebilde besteht aus einem textilen Filtermaterial oder dergleichen, mittels dessen im Gasstrom enthaltene brennbare Partikel vollständig zurückgehalten werden können. Gleichzeitig ist das Filtermaterial gasdurchlässig, so dass der gefilterte Gasstrom das Filtermaterial durchdringen kann und so der Gasstrom über die Auslassöffnung ausgeleitet wird.

Die erfindungsgemäße Explosionsschutzvorrichtung sorgt auch dann für eine sichere flammenlose Druckentlastung, wenn sich feine Stäube aufgrund hoher Temperaturen nach dem Entlastungselement erneut entzünden. Die erfindungsgemäße Explosionsschutzvorrichtung kann damit insbesondere als Schutzvorrichtung an Filteranlagen, mittels derer extrem feine, explosionsfähige, metallische Stäube abgeschieden werden, eingesetzt werden. Diese Anwendung liegt außerhalb der bestimmungsgemäßen Verwendung der Entlastungsventile. Durch die nachfolgenden Sicherheitsstufen in Form der Umhausung und des Flammenfilters wird auch in diesem Fall mit der erfindungsgemäßen Explosionsschutzvorrichtung eine vollständige flammenlose Druckentlastung bei Auftreten einer Explosion im zu schützenden Raum erhalten.

Die erfindungsgemäße Explosionsschutzvorrichtung kann somit generell für unterschiedlichste explosionsfähige Umgebungen, das heißt für beliebige Anlagen in geschlossenen Räumen, eingesetzt werden, wobei mit dem Begriff Anlagen Einheiten jeglicher Art umfasst sind, von welchen eine Explosionsgefahr ausgehen kann.

Die Erfindung wird im Folgenden anhand der Zeichnungen erläutert. Es zeigen:
- Figur 1:: Perspektivische Darstellung einer ersten Ausführungsform einer Explosionsschutzvorrichtung für eine Filteranlange.
- Figur 2:: Schnittdarstellung der Anordnung gemäß Figur 1.
- Figur 3:: Zweite Ausführungsform einer Explosionsschutzvorrichtung für eine Filteranlage.
- Figur 4:: Anordnung gemäß Figur 3 bei einem entfalteten Flammenfilter.

Die Figuren 1 und 2 zeigen eine erste Ausführungsform einer Explosionsschutzvorrichtung 1 für eine Filteranlage 2. Die Filteranlage 2 ist mit einem Gehäuse 3 versehen. Mit der Filteranlage 2 werden explosionsfähige Stäube, insbesondere metallische Stäube, wie sie beispielsweise bei der Bearbeitung von Aluminiumteilen in der Kraftfahrzeug-Industrie anfallen, abgeschieden.

Das Gehäuse 3 der Filteranlage 2 bildet einen geschlossenen Raum und weist im vorliegenden Fall eine quaderförmige Kontur auf. Das Gehäuse 3 besteht vorzugsweise aus einem metallischen Werkstoff.

Als Schutz bei auftretenden Explosionen ist der Filteranlage 2 die Explosionsschutzvorrichtung 1 zugeordnet.

Die Explosionsschutzvorrichtung 1 umfasst als erste Komponente ein Entlastungselement in Form eines Entlastungsventils 4, das in einer Seitenwand 3a des Gehäuses 3, das heißt einer Begrenzungswand des zu schützenden Raumes angeordnet ist. Prinzipiell könnte anstelle eines Entlastungventils 4 auch eine Berstscheibe als Entlastungselement vorgesehen sein. Die Seitenwand 3a des Gehäuses 3 ist in einer senkrechten Ebene orientiert.

Das Entlastungsventil 4 weist in bekannter Weise eine Ventilanordnung auf, die sich bei einer Explosion in der Filteranlage 2 infolge des generierten Überdrucks öffnet, so dass ein Gasstrom aus dem Gehäuse 3 der Filteranlage 2 ausströmen kann. Das Entlastungsventil 4 weist weiterhin eine Flammenschranke auf, die beispielsweise von übereinander geschichteten Blechstreifen gebildet sein kann. Diese Flammenschranke wirkt flammenhemmend. Bei einer Filteranlage 2, mit der extrem feine metallische Stäube abgeschieden werden, wird mit dem Entlastungsventil 4 keine vollständige Rückhaltung der Stäube erreicht. Da die metallischen Stäube bei einer Explosion sehr heiß werden und sich selbst entzünden können, können durch metallische Stäube, die das Entlastungsventil 4 bei einer auftretenden Explosion durchsetzen, Flammen im Gasstrom außerhalb des Gehäuses 3 entstehen.

Um diese Gefahrenquelle abzufangen, weist die Explosionsschutzvorrichtung 1 als weitere Komponente eine Umhausung 5 auf, welche vorteilhaft wie das Gehäuse 3 der Filteranlage 2 aus einem metallischen Werkstoff besteht.

Die Umhausung 5 weist eine quaderförmige Kontur auf. Die Umhausung 5 ist zur Unterseite durch ein Bodenteil 5a und seitlich durch Wandelemente 5b, 5c geschlossen. An der Oberseite der Umhausung 5 befindet sich eine Auslassöffnung 6, das heißt die Umhausung 5 ist zur Oberseite hin offen. Zwei Wandelemente 5c münden an den Rändern der Seitenwand 3a des Gehäuses 3 aus und verlaufen in rechtem Winkel zu dieser. Ein weiteres Wandelement 5b ist parallel zur Seitenwand 3a des Gehäuses 3 orientiert und schließt an die Wandelemente 5c an. Die so ausgebildete Umhausung 5 bildet einen Führungskanal für den im Fall einer Explosion mit Überdruck aus dem Entlastungsventil 4 ausströmenden Gasstrom. Die Strömungsrichtung dieses Gasstroms ist in Figur 2 mit den Pfeilen G₁, G₂ gekennzeichnet. Wie aus dieser Darstellung ersichtlich, wird ein Teil des Gasstroms an dem Wandelement 5b um 90° umgelenkt. Der Gasstrom wird in den von der Umhausung 5 gebildeten Führungskanal nach oben in Richtung der Auslassöffnung 6 geführt. Dabei expandiert der Gasstrom, das heißt der Überdruck des Gasstroms wird abgebaut.

Als weitere Komponenten der Explosionsschutzvorrichtung 1 sind im oberen Bereich der Umhausung 5 und unterhalb der Auslassöffnung 6 zwei Flammenfilter eingebaut. Die Flammenfilter sind im vorliegenden Fall als Filterplatten 7, das heißt als plattenförmige Körper ausgebildet und enthalten ein Filtermaterial aus einem Drahtgeflecht. Generell können als Filtermaterialien auch Glasfaserwerkstoffe, ein Metallschaum, ein Keramikmaterial oder auch Edelstahl eingesetzt werden, wobei der Strömungswiderstand so gering ist, dass sich im Gehäuse 3 keine unzulässige Druckerhöhung ergibt.

Die identisch ausgebildeten Filterplatten 7 sind an Halterungen an den Innenseiten der Wandelemente 5b, 5c so gelagert, dass sich diese jeweils über die gesamte Querschnittsfläche des Führungskanals der Umhausung 5 erstrecken.

Dadurch wird erreicht, dass der gesamte Gasstrom dem Flammenfilter zugeführt ist. Die Flammenfilter sind im vorliegenden Fall so dimensioniert, dass deren Filterflächen größer sind als die Querschnittsfläche der Umhausung 5. Daher sind die Flammenfilter in der Umhausung 5 schräg gestellt. Durch die so erzielte große Filterfläche wird der Widerstand so gering wie möglich gehalten.

Mit den Flammenfiltern können im Gasstrom enthaltene brennbare Partikel, das heißt metallischen Stäube, ausgefiltert werden. Damit wird in der Umhausung 5 mit den Flammenfiltern eine vollständige flammenlose Druckentlastung erzielt. Dies bedeutet, dass keine Flammen oder brennbaren Teile mehr am Ausgang der Filteranordnung, bestehend aus den Flammenfiltern, mehr vorhanden sind, so dass über die Auslassöffnung 6 keine Flammen mehr austreten.

Die Figuren 3 und 4 zeigen eine Variante der Ausführungsform gemäß den Figuren 1 und 2. Dabei unterscheidet sich die Ausführungsform der Figuren 3 und 4 von der Ausführungsform gemäß den Figuren 1 und 2 dadurch, dass als Flammenfilter keine Filterplatten 7 sondern ein flexibles Flächengebilde 8 vorgesehen ist, das bevorzugt aus einem textilen Filtermaterial besteht. Das flexible Flächengebilde 8 ist am Rand der Auslassöffnung 6 umlaufend befestigt und schließt diese leicht ab. Die Fläche des flexiblen Flächengebildes 8 ist um ein Vielfaches größer als die Querschnittsfläche der Auslassöffnung 6. Figur 3 zeigt das flexible Flächengebilde 8 in seiner Einbauposition, in welcher dies dicht zusammengefaltet in der Auslassöffnung 6 liegt. Diese Einbauposition behält das flexible Flächengebilde 8 bei, solange keine Explosion in der Filteranlage 2 stattfindet. Bei Auftreten einer Explosion tritt aus dem Gehäuse 3 über das Entlastungsventil 4 ein Gasstrom mit Überdruck aus und wird in der Umhausung 5 Richtung Auslassöffnung 6 geführt. Durch den Gasstrom wird, wie in Figur 4 dargestellt, das flexible Flächengebilde 8 wie ein auslösender Airbag aufgefaltet und aufgeblasen. Die Größe des flexiblen Flächengebildes 8 ist so an die Größe des Gehäuses 3 angepasst, dass es den gesamten Gasstrom aufnehmen kann ohne zu platzen. Das flexible Flächengebilde 8 filtert die im Gasstrom enthaltenen Partikel vollständig aus, so dass keine Flammen über die Auslassöffnung 6 nach außen dringen können.

### Bezugszeichenliste

- (1): Explosionsschutzvorrichtung
- (2): Filteranlage
- (3): Gehäuse
- (3a): Seitenwand
- (4): Entlastungsventil
- (5): Umhausung
- (5a): Bodenteil
- (5b, 5c): Wandelement
- (6): Auslassöffnung
- (7): Filterplatte
- (8): Flächengebilde

## Patentansprüche

1. Explosionsschutzvorrichtung (1) für eine in einem geschlossenen Raum angeordnete Anlage, mit einem in einer Begrenzungswand angeordneten Entlastungselement, mittels dessen bei Auftreten einer Explosion innerhalb des Raumes eine Druckentlastung erfolgt, indem über dieses ein Gasstrom aus dem Raum ausgeleitet wird, wobei an die Begrenzungswand eine Umhausung (5) anschließt, in welcher wenigstens ein Flammenfilter angeordnet ist, und wobei die Umhausung (5) so ausgebildet ist, dass ein aus dem Entlastungselement austretender Gasstrom in der Umhausung (5) geführt ist und dabei den Flammenfilter passiert, **dadurch gekennzeichnet, dass** die Umhausung (5) einen Führungskanal für den austretenden Gasstrom bildet, dass die Umhausung (5) zur Unterseite durch ein Bodenteil (5a) und seitlich durch Wandelemente (5b, 5c) geschlossen ist und zur Oberseite hin offen ist und somit eine Auslassöffnung (6) formt, und dass ein Teil des austretenden Gasstroms an einem Wandelement (5b) um 90° umgelenkt und nach oben in Richtung der Auslassöffnung (6) geführt wird und dabei expandiert.

2. Explosionsschutzvorrichtung nach Anspruch 1, **dadurch gekennzeichnet, dass** das Entlastungselement ein Entlastungsventil (4) ist.

3. Explosionsschutzvorrichtung nach einem der Ansprüche 1 oder 2, **dadurch gekennzeichnet, dass** die Umhausung (5) eine Auslassöffnung (6) aufweist, wobei der Flammenfilter in der Umhausung (5) so angeordnet ist, dass der gesamte Gasstrom auf den Flammenfilter geführt ist, bevor der Gasstrom durch die Auslassöffnung (6) austritt.

4. Explosionsschutzvorrichtung nach einem der Ansprüche 1 bis 3, **dadurch gekennzeichnet, dass** die Umhausung (5) so ausgebildet ist, dass der aus dem Entlastungselement austretende Gasstrom an den Wänden der Umhausung (5) umgelenkt wird, bevor dieser auf den Flammenfilter geführt ist.

5. Explosionsschutzvorrichtung nach einem der Ansprüche 1 bis 4, **dadurch gekennzeichnet, dass** der wenigstens eine Flammenfilter plattenförmig ausgebildet ist.

6. Explosionsschutzvorrichtung nach Anspruch 5, **dadurch gekennzeichnet, dass** sich der wenigstens eine Flammenfilter über die gesamte Querschnittsfläche der Umhausung (5) erstreckt.

7. Explosionsschutzvorrichtung nach einem der Ansprüche 5 bis 6, **dadurch gekennzeichnet, dass** eine Mehrfachanordnung von plattenförmigen Flammenfiltern vorgesehen ist.

8. Explosionsschutzvorrichtung nach einem der Ansprüche 5 bis 7, **dadurch gekennzeichnet, dass** der oder jeder plattenförmige Flammenfilter ein Filtermaterial bestehend aus einem Drahtgestrickpaket, aus einem Keramikmaterial, aus Edelstahl, einem Metallschaum oder einem Glasfaserwerkstoff aufweist.

9. Explosionsschutzvorrichtung nach Anspruch 3, **dadurch gekennzeichnet, dass** der Flammenfilter ein flexibles Flächengebilde (8) ist, welches am Rand der Auslassöffnung (6) befestigt ist, dass der Flammenfilter gefaltet am Rand der Auslassöffnung (6) gelagert ist, und dass der Flammenfilter bei Auftreten einer Explosion durch den über das Entlastungselement ausströmenden Gasstrom entfaltet wird.

10. Explosionsschutzvorrichtung nach einem der Ansprüche 1 bis 9, **dadurch gekennzeichnet, dass** die Anlage eine Filteranlage (2) ist.

## Claims

1. Explosion protection device (1) for an installation arranged in a closed space, with a relief element which is arranged in a boundary wall and by means of which when an explosion occurs within the space a pressure relief takes place in that a gas flow is conducted out of the space by way of this element, wherein a housing enclosure (5) in which at least one flame filter is arranged adjoins the boundary wall and wherein the housing enclosure (5) is so constructed that a gas flow issuing from the relief element is guided into the housing enclosure (5) and in that case passes the flame filter, **characterised in that** the housing enclosure (5) forms a guide channel for the issuing gas flow, that the housing enclosure (5) is closed towards the lower side by a base part (5a) and laterally by wall elements (5b, 5c) and is open towards the upper side and thus forms an outlet opening (6) and that a part of the issuing gas flow is deflected through 90° at a wall element (5b) and is guided upwardly in the direction of the outlet opening (6) and **in that** case expands.

2. Explosion protection device according to claim 1, **characterised in that** the relief element is a relief valve (4).

3. Explosion protection device according to one of claims 1 and 2, **characterised in that** the housing enclosure (5) has an outlet opening (6), wherein the flame filter is so arranged in the housing enclosure (5) that the entire gas flow is guided to the flame filter before the gas flow issues through outlet opening (6).

4. Explosion protection device according to any one of claims 1 to 3, **characterised in that** the housing enclosure (5) is so constructed that the gas flow issuing from the relief element is deflected at the walls of the housing enclosure (5) before this flow is guided to the flame filter.

5. Explosion protection device according to any one of claims 1 to 4, **characterised in that** the at least one flame filter is of plate-shaped construction.

6. Explosion protection device according to claim 5, **characterised in that** the at least one flame filter extends over the entire cross-sectional area of the housing enclosure (5).

7. Explosion protection device according to one of claims 5 and 6, **characterised in that** a multiple arrangement of plate-shaped flame filters is provided.

8. Explosion protection device according to any one of claims 5 to 7, **characterised in that** the or each plate-shaped flame filter comprises a filter material consisting of a wire fabric body, of a ceramic material, of stainless steel, a metal foam or glassfibre material.

9. Explosion protection device according to claim 3, **characterised in that** the flame filter is a flexible flat structure (8) attached at the edge of the outlet opening (6), that the flame filter is mounted to be folded at the edge of the outlet opening (6) and that the flame filter when an explosion occurs is unfolded by the gas flow issuing via the relief element.

10. Explosion protection device according to any one of claims 1 to 9, **characterised in that** the installation is a filter installation (2).

## Revendications

1. Dispositif (1) de protection contre les explosions pour une installation disposée dans un espace fermé, avec un élément de détente disposé dans une paroi de délimitation et au moyen duquel la pression est détendue lorsqu'une explosion se produit à l'intérieur dudit espace, par le fait qu'un flux de gaz est évacué à l'extérieur dudit espace par l'intermédiaire dudit élément, sachant qu'une enceinte (5), dans laquelle est disposé au moins un filtre anti-flamme, se raccorde à la paroi de délimitation, et sachant que l'enceinte (5) est réalisée de telle sorte qu'un flux de gaz sortant de l'élément de détente est dirigé dans l'enceinte (5) et traverse alors le filtre anti-flamme, **caractérisé en ce que** l'enceinte (5) forme un canal de guidage pour le flux de gaz sortant, **en ce que** l'enceinte (5) est fermée vers le côté inférieur par un élément de fond (5a) et sur les côtés par des éléments de paroi (5b, 5c), et est ouverte vers le côté supérieur et forme ainsi une ouverture d'évacuation (6), et **en ce qu'**une partie du flux de gaz sortant est dévié à 90° sur un élément de paroi (5b) et est dirigé vers le haut en direction de l'ouverture d'évacuation (6) et se détend alors.

2. Dispositif de protection contre les explosions selon la revendication 1, **caractérisé en ce que** l'élément de détente est une soupape de détente (4).

3. Dispositif de protection contre les explosions selon l'une des revendications 1 ou 2, **caractérisé en ce que** l'enceinte (5) présente une ouverture d'évacuation (6), sachant que le filtre anti-flamme est disposé dans l'enceinte (5) de telle sorte que la totalité du flux de gaz est dirigée sur le filtre anti-flamme avant que le flux de gaz ne sorte par l'ouverture d'évacuation (6).

4. Dispositif de protection contre les explosions selon l'une des revendications 1 à 3, **caractérisé en ce que** l'enceinte (5) est réalisée de telle sorte que le flux de gaz sortant de l'élément de détente est dévié sur les parois de l'enceinte (5) avant d'être dirigé sur le filtre anti-flamme.

5. Dispositif de protection contre les explosions selon l'une des revendications 1 à 4, **caractérisé en ce que** le filtre anti-flamme au moins unique est réalisé en forme de plaque.

6. Dispositif de protection contre les explosions selon la revendication 5, **caractérisé en ce que** le filtre anti-flamme au moins unique s'étend sur toute l'aire de section de l'enceinte (5).

7. Dispositif de protection contre les explosions selon l'une des revendications 5 à 6, **caractérisé en ce qu'**il est prévu une disposition multiple de filtres anti-flamme en forme de plaques.

8. Dispositif de protection contre les explosions selon l'une des revendications 5 à 7, **caractérisé en ce que** le ou chaque filtre anti-flamme en forme de plaque présente un matériau filtrant constitué d'un ensemble de treillis métallique, d'un matériau céramique, d'acier spécial, d'une mousse métallique ou d'un matériau à base de fibres de verre.

9. Dispositif de protection contre les explosions selon la revendication 3, **caractérisé en ce que** le filtre anti-flamme est une structure plane flexible (8) qui est fixée sur le bord de l'ouverture d'évacuation (6), **en ce que** le filtre anti-flamme est monté à l'état plié sur le bord de l'ouverture d'évacuation (6), et **en ce que** le filtre anti-flamme est, lorsqu'une explosion se produit, déplié par le flux de gaz sortant par l'intermédiaire de l'élément de détente.

10. Dispositif de protection contre les explosions selon l'une des revendications 1 à 9, **caractérisé en ce que** l'installation est une installation de filtration (2).
